# EUROPÄISCHE PATENTSCHRIFT

(11) **EP 0 549 851 B1**
(45) Veröffentlichungstag und Bekanntmachung des Hinweises auf die Patenterteilung: **13.09.1995**
(21) Anmeldenummer: 92108822.5
(22) Anmeldetag: 26.05.1992
(51) Int. Cl.: F01N 3/02

(54) **Russfilter für Dieselmotoren**
Soot filter for diesel engines
Filtre à suie pour moteurs diesel

(30) Priorität: 03.01.1992 DE 4200100
(43) Veröffentlichungstag der Anmeldung: 07.07.1993
(73) Patentinhaber: ERNST-APPARATEBAU GmbH & Co., D-58099 Hagen (DE)
(72) Erfinder: Brinkmann, Friedrich Wilhelm, W-5800 Hagen (DE)
(74) Vertreter: COHAUSZ HASE DAWIDOWICZ & PARTNER

(56) Entgegenhaltungen:
- EP-A- 0 317 515
- EP-A- 0 442 318
- EP-A- 0 472 008
- EP-A- 0 507 116
- US-A- 4 478 618

## Beschreibung

Die Erfindung betrifft einen Rußfilter für Dieselmotoren mit rohrförmigen Filterkerzen, durch deren Wandung von außen nach innen das Abgas hindurchtritt und der Ruß sich an der Rohraußenwand ablagert, um dort nach Bildung einer Schicht durch einen Brenner abgebrannt zu werden (z.B. EP 0 442 318).

Bei solchen Rußfiltern hat es sich gezeigt, daß die auf die Rußfilteraußenseite abgesetzte Rußschicht nicht gleichmäßig durch den Brenner abgebrannt wird. Insbesondere die auf den weiter außen liegenden Filterkerzen abgesetzten Rußschichten werden in den Bereichen, die vom Brenner weiter entfernt liegen ungenügend abgebrannt.

Ein derartiger, durch Freibrennen regenerierbarer Partikelfilter für Abgase von Brennkraftmaschinen ist auch der nicht vorveröffentlichten EP 05 07 116 zu entnehmen. Der Partikelfilter weist Filterkerzen auf, die aus einem Tragrohr mit einer Belegung von Filtermaterial bestehen. Die Tragrohre sind konisch ausgebildet. Die Belegung mit Filtermaterial erfolgt vorzugsweise derart, daß die Filterkerzen Zylinderform aufweisen, d. h. eintrittsseitig erfolgt eine stärkere Belegung mit Filtermaterial als austrittsseitig. Derartige konische Filterkerzen sind jedoch äußerst schwierig und nur mit hohem Kostenaufwand zu fertigen. Auch ist die Konstruktion aufwendig und kompliziert, da die die Filterkerzen tragenden Halteplatten durch den unterschiedlichen Durchmesser der Tragrohre der Filterkerzen an deren Auflagepunkten voneinander verschieden gestaltet sein müssen.

Durch die nicht vorveröffentlichte EP 04 72 008 ist ebenfalls ein durch Freibrennen regenerierbarer Partikelfilter für Abgase von Brennkraftmaschinen bekannt. Der Partikelfilter hat zwischen einer Eintrittskammer und einem Austrittstrichter in einem Gehäuse zwischen Halteplatten angeordnete Filterkerzen, wobei die Filterkerzen mit Abgasdurchtrittsöffnungen versehen sind. Die Filterkerzen bestehen jeweils aus einem Tragrohr, welches mit Filtermaterial belegt ist. Über den Querschnitt des Gehäuses sind Filterkerzen äquidistant verteilt, wobei die Filterkerzen unterschiedliche aktive Länge haben. Die aktive Länge wird dabei durch die unterschiedliche Längserstreckung der Filtermaterialbelegung bestimmt. Nachteilig bei diesem Partikelfilter ist, daß das Filtermaterial in unterschiedlich breiten Bahnen geschnitten werden muß, bevor es um die Tragrohre gelegt werden kann. Für jeden Partikelfilter sind demnach mehrere voneinander unterschiedliche Filterkerzen vorzusehen, wobei diese kompliziert und teuer in ihrer Herstellung sind.

Aufgabe der Erfindung ist es, einen Rußfilter der eingangs genannten Art so zu verbessern, daß die auf den Filterkerzen befindlichen Rußschichten gleichmäßig und möglichst vollständig abgebrannt werden.

Diese Aufgabe wird erfindungsgemäß dadurch gelöst, daß zumindest bei einigen, insbesondere den weiter außen liegenden Filterkerzen der Durchströmwiderstand durch die Filterkerze in einem, dem Brenner oder dem Flammeneintritt näher gelegenen ersten Bereich größer ist als in einem vom Brenner entfernter liegenden zweiten Bereich.

Durch diese Veränderung der Durchströmwiderstände der Filterkerzen gelingt ein gleichmäßiger Abbrand der auf den Filterkerzen befindlichen Rußschichten, so daß der Rußfilter optimal genutzt wird und die Beladezeiten verlängert werden können, d.h. die zeitlichen Abstände zwischen zwei Abbränden können größer gewählt werden. Es erhöht sich damit auch die Lebensdauer des Rußfilters wesentlich.

Eine konstruktiv besonders einfache Ausführung besteht dann, wenn in dem Innenhohlraum der Filterkerzen ein den Innenhohlraum verengendes Teil zwischen beiden Bereichen angeordnet ist. Hierbei kann das Teil eine koaxiale Ringscheibe oder eine koaxiale Buchse sein.

Alternativ wird vorgeschlagen, daß in dem Innenhohlraum der Filterkerzen oder an der Außenseite im ersten Bereich eine Buchse oder ein Rohr liegt, die bzw. das sich über die Länge des ersten Bereiches erstreckt und Öffnungen in der Wandung aufweist, die den Durchströmwiderstand erhöhen. Hierbei kann die Buchse oder das Rohr eine Wandung aus einem Geflecht oder aus einem Siebmaterial besitzen.

Eine weitere Alternative kann darin bestehen, daß die Durchströmöffnungen, bzw. die Durchströmöffnungskanäle des ersten Bereiches einen größeren Durchströmwiderstand aufweisen als die des zweiten Bereiches. Hierbei können die Durchströmöffnung, bzw. die Durchströmöffnungskanäle des ersten Bereiches einen kleineren Querschnitt aufweisen als die des zweiten Bereiches.

Bei allen Ausführungsbeispielen ist es besonders vorteilhaft, wenn die Filterkerzen, die weiter außen liegen, einen in Längsrichtung der Filterkerzen kürzeren ersten Bereich besitzen, als die weiter innen liegenden. Darüberhinaus wird bei allen Ausführungsbeispielen vorteilhafterweise vorgeschlagen, daß bei weiter innen, insbesondere im Zentrum angeordneten Filterkerzen der erste Bereich sich über die gesamte Länge der Filterkerzen erstreckt. Hierbei kann bei weiter innen, insbesondere im Zentrum liegenden Filterkerzen das den Innenhohlraum verengende Teil am Ende der Filterkerze angeordnet sein.

Ein Ausführungsbeispiel der Erfindung ist in der Zeichnung in einem koaxialen Längsschnitt dargestellt und wird im folgenden näher beschrieben:

Der Rußfilter weist ein Gehäuse 1 auf, mit einem seitlichen tangential angeordneten Einlaß 2 und einem koaxial angeordnetem Auslaß 3. Der Einlaß führt in einen Ringraum 4, der einen Brenner 5 umgibt. Die vom Brenner 5 ausgehenden Flammgase werden durch eine Leitplatte 6 umgelenkt und in den Filterraum 7 geführt, in dem sich eine größere Anzahl von Filterkerzen 8 parallel zueinander und Achsparallel zum Gehäuse 1 erstrecken.

Die Filterkerzen 8 sind im dargestellten Ausführungsbeispiel Tiefenfilter mit keramischen Wicklungen 9 auf gelochten Metallrohren 10. Die Rohre 10 sind auf dem, dem Brenner zugekehrtem Ende verschlossen und münden mit den gegenüberliegenden Enden in einem Sammelraum 11, der von einem Schalldämpfer 12 umgeben sein kann und zu dem Auslaß 3 führt.

Die Abgase des Dieselmotors gelangen durch den Einlaß 2 in den Ringraum 4 und von dort über die Brennkammer 4a in den Filterraum 7. Sie durchströmen den Filterraum 7 und durchdringen die zylindrischen Wände 8a der Filterkerzen 8, um danach durch das Innere der Filterkerzen 8 hindurch in den Sammelraum 11 und zum Auslaß 3 zu strömen. Hierbei setzt sich der in den Abgasen befindliche Ruß in den keramischen Wicklungen 9 und an der Außenseite als eine Schicht ab, die in der Zeichnung nicht dargestellt ist.

Im Innenhohlraum 8b, zumindest bei weiter außen liegenden Filterkerzen 8, ist eine Ringscheibe 14 oder eine Buchse koaxial befestigt, die einen Durchströmwiderstand bildet. Diese Ringscheibe 14 teilt die Filterkerze 8 in einen ersten Bereich 15 und einen zweiten Bereich 16 auf, wobei in dem, dem Brenner 5 nähergelegenen Bereich 15 der Durchströmwiderstand der Filterkerze 8 größer ist als in dem zweiten, dem Brenner 5 abgewandten Bereich 16.

Hierdurch wird erreicht, daß die Flammgase weiter in den Filterraum 7 hineinreichen und damit auch die weiter hinten liegenden Rußschichten erreichen und abbrennen. Dieser vorteilhafte Effekt wird auf konstruktiv besonders einfache und die Filterkerzenwände optimal nutzende Weise durch Ringscheiben 14 erreicht. Im folgenden werden hierzu alternative Ausführungen beschrieben, die in der Zeichnung nicht dargestellt sind:
Statt der Ringscheibe 14 kann auch ein Rohr im Innenhohlraum 8b des Bereiches 15 einliegen, das sich über die Länge des ersten Bereiches erstreckt und Öffnungen in der Wandung aufweist, um den Durchströmwiderstand zu erhöhen. Hierbei kann das Rohr aus einem Geflecht oder einer Siebfläche bestehen. In einer weiteren Alternative kann ein solches Rohr auf der Außenseite des Rohres 10 im ersten Bereich 15 zwischen Rohr 10 und Wicklung 9 angeordnet sein. Ferner ist es aber auch möglich, daß die Durchströmöffnungen, bzw. die Durchströmkanäle des ersten Bereiches 15 einen kleineren Querschnitt aufweisen als die des zweiten Bereiches 16.

In einer weiteren alternativen Ausführung können die den Filterinnenhohlraum bildenden Metallrohre 10 an der Stelle zum Bilden des erhöhten Durchströmwiderstandes nach innen insbesondere ringförmig eingezogen sein.

Die Länge des ersten Bereiches 15 kann sehr unterschiedlich bei den Filterkerzen 8 gewählt werden. Besonders vorteilhaft ist es, wenn bei den weiter außen liegenden Filterkerzen 8 der erste Bereich 15 kürzer ist als der bei den weiter innen liegenden Kerzen. Im Ausführungsbeispiel erstreckt sich bei der ersten koaxialen Filterkerze der erste Bereich 15 über ihre gesamte Länge, so daß die Ringscheibe 14 am Austritt der Filterkerze 8 befestigt ist. Hierdurch wird auch erreicht, daß der Durchströmwiderstand aller Filterkerzen etwa gleich ist. Von Vorteil kann hierbei sein, daß die Ringscheiben 14 unterschiedlich große Öffnungen besitzen, um den jeweils gewünschten Durchströmwiderstand bei den verschiedenen Filterkerzen 8 zu erreichen.

## Patentansprüche

1. Rußfilter für Dieselmotoren mit rohrförmigen Filterkerzen (8), durch deren Wandung von außen nach innen das Abgas hindurchtritt und der Ruß sich an der Rohraußenwand ablagert, um dort nach Bildung einer Schicht durch einen Brenner (5) abgebrannt zu werden, **dadurch gekennzeichnet,** daß zumindest einige, insbesondere die in einem Gehäuse (1) zu dessen Gehäuseinnenwand hin angeordneten Filterkerzen (8) ein den Innenhohlraum (8b) der Filterkerze (8) verengendes Teil (14) haben, wobei das verengende Teil (14) den Durchströmwiderstand zwischen Filterraum (7) und dem Innenhohlraum (8b) der Filterkerze (8) in einem dem Brenner (5) oder dem Flammeneintritt näher gelegenen ersten Bereich (15) der Filterkerze (8) gegenüber dem Durchströmwiderstand in einem dem Brenner (5) oder Flammeneintritt entfernter liegenden zweiten Bereich (16) der Filterkerze (8) vergrößert.

2. Rußfilter nach Anspruch 1, **dadurch gekennzeichnet,** daß das Teil eine koaxiale Ringscheibe (14) oder eine koaxiale Buchse ist.

3. Rußfilter für Dieselmotoren mit rohrförmigen Filterkerzen (8), durch deren Wandung von außen nach innen das Abgas hindurchtritt und der Ruß sich an der Rohraußenwand ablagert, um dort nach Bildung einer Schicht durch einen Brenner (5) abgebrannt zu werden, **dadurch gekennzeichnet,** daß zumindest einige, insbesondere die in einem Gehäuse (1) zu dessen Gehäuseinnenwand hin angeordneten Filterkerzen (8) in ihrem Innenhohlraum (8b) oder an ihrer Außenseite in einem dem Brenner (5) oder dem Flammeneintritt näher gelegenen ersten Bereich eine Buchse oder ein Rohr haben, die bzw. das Öffnungen in der Wandung aufweist, die den Durchströmwiderstand gegenüber dem Durchströmwiderstand in einem dem Brenner (5) oder Flammeneintritt entfernter liegenden zweiten Bereich (16) erhöht.

4. Rußfilter nach dem Oberbegriff des Anspruchs 1, **dadurch gekennzeichnet,** daß die den Filterinnenhohlraum bildenden Metallrohre (10) an der Stelle zum Bilden des erhöhten Durchströmwiderstandes nach innen insbesondere ringförmig eingezogen sind.

5. Rußfilter nach Anspruch 3 oder 4, **dadurch gekennzeichnet,** daß die Buchse oder das Rohr eine Wandung aus einem Geflecht oder aus einem Siebmaterial besitzen.

6. Rußfilter nach Anspruch 1, **dadurch gekennzeichnet,** daß die Durchströmöffnungen, bzw. die Durchströmöffnungskanäle des ersten Bereiches (15) einen größeren Durchströmwiderstand aufweisen als die des zweiten Bereiches (16).

7. Rußfilter nach Anspruch 6, **dadurch gekennzeichnet,** daß die Durchströmöffnung, bzw. die Durchströmöffnungskanäle des ersten Bereiches (15) einen kleineren Querschnitt aufweisen als die des zweiten Bereiches (16).

8. Rußfilter nach einem der vorherigen Ansprüche, **dadurch gekennzeichnet,** daß die Filterkerzen (8), die weiter außen liegen, einen in Längsrichtung der Filterkerzen kürzeren ersten Bereich (15) besitzen, als die weiter innen liegenden.

9. Rußfilter nach einem der vorherigen Ansprüche, **dadurch gekennzeichnet,** daß bei weiter innen, insbesondere im Zentrum angeordneten Filterkerzen (8) der erste Bereich (15) sich über die gesamte Länge der Filterkerzen erstreckt.

10. Rußfilter nach Anspruch 8, **dadurch gekennzeichnet,** daß bei weiter innen, insbesondere im Zentrum liegenden Filterkerzen (8) das den Innenhohlraum (8b) verengende Teil am Ende der Filterkerze (8) angeordnet ist.

## Claims

1. A soot filter for diesel engines, having tubular filter cartridges (8) through whose walls the exhaust gas passes inwards, the soot being deposited on the tube outer wall where, after the formation of a layer, it is burnt off by a burner (5), characterized in that at least some filter cartridges (8), more particularly those disposed in the direction of the inner wall of a casing (1), have an element (14) narrowing the internal cavity (8b) of the filter cartridge (8), the narrowing element (14) increasing the flow resistance between the filter space (7) and the internal cavity (8b) of the filter cartridge (8) in a first zone (15) of the filter cartridge (8) situated closer to the burner (5) or the flame entry in comparison with the flow resistance in a second zone (16) of the filter cartridge (8) lying at a greater distance from the burner (5) or flame entry.

2. A soot filter according to claim 1, characterized in that the element is a coaxial annular disc (14) or a coaxial bush.

3. A soot filter for diesel engines, having tubular filter cartridges (8) through whose walls the exhaust gas passes inwards, the soot being deposited on the tube outer wall where, after the formation of a layer, it is burnt off by a burner (5), characterized in that at least some filter cartridges (8), more particularly those disposed in the direction of the inner wall of a casing (1), have in their internal cavity (8b) or on their outer side in a first zone situated closer to the burner (5) or the flame entry a bush or a tube having openings in the wall which increase the flow resistance in comparison with the flow resistance in a second zone (16) lying at a greater distance from the burner (5) or flame entry.

4. A soot filter as set forth in the preamble of claim 1, characterized in that the metal tubes (10) forming the internal cavity of the filter are drawn in, more particularly in a ring shape inwardly at the place for the formation of the increased flow resistance.

5. A soot filter according to claims 3 or 4, characterized in that the bush or tube has a wall consisting of a mesh or a screening material.

6. A soot filter according to claim 1, characterized in that the flow openings or flow opening channels of the first zone (15) have a higher flow resistance than those of the second zone (16).

7. A soot filter according to claim 6, characterized in that the flow openings or flow opening channels of the first zone (15) have a smaller cross-section than those of the second zone (16).

8. A soot filter according to one of the preceding claims, characterized in that those filter cartridges (8) which are disposed further outwards have a first zone (15) which is shorter in the longitudinal direction of the filter cartridges than that of those lying further inwards.

9. A soot filter according to one of the preceding claims, characterized in that in the case of filter cartridges (8) disposed further inwards, more particularly in the centre, the first zone (15) extends over the whole length of the filter cartridges.

10. A soot filter according to claim 8, characterized in that in the case of filter cartridges (8) disposed further inwards, more particularly in the centre, the element narrowing the internal cavity (8b) is disposed at the end of the filter cartridge (8).

## Revendications

1. Filtre à suies pour moteurs Diesel avec des bougies-filtres (8) tubulaires à travers la paroi desquelles les gaz d'échappement traversent de l'extérieur vers l'intérieur et les suies se déposent sur la paroi extérieure du tube après formation d'une couche, pour y être brûlées par un brûleur (5),
caractérisé en ce qu'au moins quelques bougies-filtres (8), en particulier celles disposées dans un carter (1) disposées vers sa paroi intérieure de carter, ont une pièce (14) rétrécissant le volume creux intérieur (8b) de la bougie-filtre (8), la partie rétrécissante (14) augmentant la résistance de traversée entre le volume de filtre (7) et le volume creux intérieur (8b) de la bougie-filtre (8) dans une première zone de la bougie-filtre (8) disposée plus proche du brûleur (5) ou de l'entrée de flamme par rapport à la résistance de traversée dans une seconde zone (16) de la bougie-filtre (8) se trouvant éloignée du brûleur (5) ou de l'entrée de flamme.

2. Filtre à suies selon la revendication 1,
caractérisé en ce que la pièce est un disque annulaire (14) coaxial ou une douille coaxiale.

3. Filtre à suies pour moteurs Diesel avec des bougies-filtres (8) tubulaires à travers la paroi desquelles les gaz d'échappement traversent de l'extérieur vers l'intérieur et les suies se déposent sur la paroi extérieure du tube après formation d'une couche, pour y être brûlées par un brûleur (5),
caractérisé en ce qu'au moins quelques bougies-filtres (8), en particulier celles disposées dans un carter (1) disposées vers sa paroi intérieure de carter, ont, dans leur volume creux intérieur (8b) ou sur leur face extérieure, dans une première zone disposée plus proche du brûleur (5) ou de l'entrée de flamme, une douille ou un tube qui présente, dans la paroi, des ouvertures qui augmentent la résistance de traversée dans une seconde zone (16) se trouvant éloignée du brûleur (5) ou de l'entrée de flamme.

4. Filtre à suies selon le préambule de la revendication 1,
caractérisé en ce que les tubes métalliques (10) formant le volume creux intérieur de filtre sont rétractés vers l'intérieur, en particulier annulairement, à l'emplacement pour la formation de la résistance de traversée accrue.

5. Filtre à suies selon la revendication 3 ou 4,
caractérisé en ce que la douille ou le tube possède une paroi en grillage ou en matériau de tamis.

6. Filtre à suies selon la revendication 1,
caractérisé en ce que les ouvertures de traversée ou respectivement les canaux d'ouverture de traversée de la première zone (15) présentent une plus grande résistance à la traversée que ceux de la seconde zone (16).

7. Filtre à suies selon la revendication 6,
caractérisé en ce que l'ouverture de traversée ou respectivement les canaux d'ouverture de traversée de la première zone (15) présentent une section transversale plus petite que ceux de la seconde zone (16).

8. Filtre à suies selon l'une des revendications précédentes,
caractérisé en ce que les bougies-filtres (8) qui se trouvent plus loin vers l'extérieur possédent une première zone (15) plus courte en direction longitudinale des bougies-filtres que celles se trouvant plus loin vers l'intérieur.

9. Filtre à suies selon l'une des revendications précédentes,
caractérisé en ce que, dans le cas de bougies-filtres (8) disposées plus loin vers l'intérieur, en particulier au centre, la première zone (15) s'étend sur toute la longueur des bougies-filtres.

10. Filtre à suies selon la revendication 8,
caractérisé en ce que, dans le cas de bougies-filtres (8) disposées plus loin vers l'intérieur, en particulier au centre, la pièce rétrécissant le volume creux intérieur (8b) est disposée à l'extrémité de la bougie-filtre (8).
